# EUROPÄISCHE PATENTANMELDUNG

(11) **EP 4 678 591 A1**
(43) Veröffentlichungstag der Anmeldung: **14.01.2026**
(21) Anmeldenummer: 25186913.7
(22) Anmeldetag: 02.07.2025
(51) Int. Cl.: B66F 9/075

(54) **FLURFÖRDERZEUG, INSBESONDERE GEGENGEWICHTSGABELSTAPLER**

(30) Priorität: 10.07.2024 DE 102024119553
(71) Anmelder: Linde Material Handling GmbH, 63743 Aschaffenburg (DE)
(72) Erfinder: Kretschmer, Daniel, 63825 Westerngrund (DE)
(74) Vertreter: Patentship Patentanwaltgesellschaft

(57) **Zusammenfassung**

Die Erfindung betrifft ein Flurförderzeug (1), insbesondere Gegengewichtsgabelstapler (1a), mit einem Fahrzeugkörper (2), wobei das Flurförderzeug (1) mit elektrischen und/oder elektronischen Komponenten versehen ist, die an einem Halter (10) befestigt sind, der am Fahrzeugkörper (2) befestigt ist. Der Halter (10) ist als einteiliges Kunststoffbauteil (11) ausgebildet, das mit einer Montageschnittstelle (12) versehen ist, mittels der das Kunststoffbauteil (11) an dem Fahrzeugkörper (2) befestigbar ist, und das mit Befestigungsschnittstellen (20, 21, 22) versehen ist, an denen die elektrischen und/oder elektronischen Komponenten befestigbar sind, wobei das Kunststoffbauteil (11) mit stromführenden Kontaktbolzen (50, 51, 52) versehen ist, an denen elektrische Verbindungskabel (55) befestigbar sind.

## Beschreibung

Die Erfindung betrifft ein Flurförderzeug, insbesondere Gegengewichtsgabelstapler, mit einem Fahrzeugkörper, wobei das Flurförderzeug mit elektrischen und/oder elektronischen Komponenten versehen ist, die an einem Halter befestigt sind, der am Fahrzeugkörper befestigt ist

Bei Flurförderzeugen, insbesondere Gegengewichtsgabelstapler, ist es bekannt, elektrische und/oder elektronische Komponenten an einem mehrteiligen Blechhalter anzuordnen, der am Fahrzeugkörper befestigt wird.

Hierbei ist nachteilig, dass der mehrteilige Blechhalter einen hohen Bauaufwand mit hohen Herstellkosten aufweist und einen hohen Montageaufwand für die Montage der elektrischen und/oder elektronischen Komponenten bei der Herstellung des Flurförderzeugs verursacht.

Der vorliegenden Erfindung liegt die Aufgabe zugrunde, ein Flurförderzeug der eingangs genannten Gattung zur Verfügung zu stellen, bei dem der Bauaufwand für den Halter verringert ist und die Montage der elektrischen und/oder elektronischen Komponenten vereinfacht ist.

Diese Aufgabe wird erfindungsgemäß dadurch gelöst, dass der Halter als einteiliges Kunststoffbauteil ausgebildet ist, das mit einer Montageschnittstelle versehen ist, mittels der das Kunststoffbauteil an dem Fahrzeugkörper befestigbar ist, und das mit Befestigungsschnittstellen versehen ist, an denen die elektrischen und/oder elektronischen Komponenten befestigbar sind, wobei das Kunststoffbauteil mit stromführenden Kontaktbolzen versehen ist, an denen elektrische Verbindungskabel befestigbar sind.

Ein als einteiliges Kunststoffbauteil ausgebildeter Halter weist gegenüber einem mehrteiligen Blechhalter einen verringerten Herstellaufwand auf. An einem als einteiliges Kunststoffbauteil ausgebildeten Halter können zudem die elektrischen und/oder elektronischen Komponenten mit verringertem Montageaufwand montiert werden. Ein weiterer Vorteil eines als einteiliges Kunststoffbauteil ausgebildeten Halters besteht in den elektrischen Isolationseigenschaften des Kunststoffwerkstoffs, wodurch die stromführenden Kontaktbolzen in einfacher Weise ohne zusätzliche Isolatoren an dem Kunststoffbauteil angeordnet werden können. Darüber hinaus weist ein als einteiliges Kunststoffbauteil ausgebildeter Halter als weiteren Vorteil auf, dass das Kunststoffbauteil aufgrund seiner hohen Dämpfungseigenschaften eine vibrationsarme Befestigung der elektrischen und/oder elektronischen Komponenten am Fahrzeugkörper ermöglicht, wodurch die Gefahr eines Ausfalls und/oder von Beschädigung der elektrischen und/oder elektronischen Komponenten in einfacher Weise verringert werden kann.

Gemäß einer vorteilhaften Ausgestaltungsform der Erfindung ist das Kunststoffbauteil als Spritzgussbauteil ausgebildet und sind die stromführenden Kontaktbolzen in das Spritzgussbauteil eingespritzt. Hierdurch können in einfacher Weise die stromführenden Kontaktbolzen ohne zusätzliche Isolatoren an dem Kunststoffbauteil ausgebildet und befestigt werden.

Gemäß einer vorteilhaften Ausgestaltungsform der Erfindung sind an dem Kunststoffbauteil eine oder mehrere der folgenden elektrischen und/oder elektronischen Komponenten befestigt sind:
- ein Schütz,
- eine Sicherungsbox mit Sicherungen,
- ein elektrischer Widerstand,
- ein Relais,
- ein die elektrischen Verbindungskabel umfassender Kabelbaum.

Dadurch können die wesentlichen elektrischen und/oder elektronischen Komponenten des Flurförderzeugs in einfacher Weise an dem als Kunststoffbauteil ausgebildete Halter montiert und über den Halter am Fahrzeugkörper des Flurförderzeugs befestigt werden.

Gemäß einer vorteilhaften Ausgestaltungsform der Erfindung ist mindestens eine der Befestigungsschnittstellen als Schraubverbindung ausgebildet. Mit einer

Schraubverbindung kann eine einfache Montage und Befestigung der entsprechenden elektrischen und/oder elektronischen Komponenten an dem Kunststoffbauteil erzielt werden. Die Befestigungsschnittstelle kann hierbei als in dem Kunststoffbauteil ausgebildete Aufnahmebohrung für eine Befestigungsschraube oder als in dem Kunststoffbauteil eingespritzte Befestigungsmutter bzw. eingespritzte Befestigungsschraube ausgebildet sein.

Gemäß einer vorteilhaften Ausgestaltungsform der Erfindung ist mindestens eine der Befestigungsschnittstellen als Clipsverbindung ausgebildet. Die Clipsverbindung kann von Federzapfen am Kunststoffbauteil gebildet sein, die die entsprechende elektrischen und/oder elektronischen Komponenten kraftschlüssig und/oder formschlüssig haltern. Mit einer Clipsverbindung wird eine einfache, schnelle und werkzeuglose Montage der entsprechenden elektrischen und/oder elektronischen Komponenten an dem Kunststoffbauteil ermöglicht.

Gemäß einer vorteilhaften Ausgestaltungsform der Erfindung ist das Kunststoffbauteil mit mindestens einer geschlitzten Aufnahmeausnehmungen versehen, in die der Kabelbaum einlegbar ist. Hierdurch kann in einfacher Weise der zu den elektrischen und/oder elektronischen Komponenten verlegte Kabelbaum an dem Kunststoffbauteil verlegt und befestigt werden.

Gemäß einer vorteilhaften Ausgestaltungsform der Erfindung weist das Kunststoffbauteil zwei seitlich beabstandet angeordnete Flanschplatten auf, an denen jeweils mindestens eine Befestigungsschnittstelle für eine elektrische und/oder elektronische Komponente angeordnet ist, wobei zwischen den beiden Flanschplatten mindestens eine Versteifungsrippe ausgebildet ist, an der die Aufnahmeausnehmungen ausgebildet ist. Hierdurch ergibt sich eine bauraumsparende Befestigung der elektrischen und/oder elektronischen Komponenten an den beiden Flanschplatten, wobei der zu den elektrischen und/oder elektronischen Komponenten geführte Kabelbaum in bauraumsparender Weise und bei geringen Kabellängen zwischen den beiden Flanschplatten verlegt werden kann.

Gemäß einer vorteilhaften Ausgestaltungsform der Erfindung ist die Montageschnittstelle als Schraubverbindung ausgebildet. Mit einer Schraubverbindung kann eine einfache und schnelle Montage und Befestigung des Kunststoffbauteil an dem Fahrzeugkörper erzielt werden. Die Befestigungsschnittstelle kann hierbei als in dem Kunststoffbauteil ausgebildete Aufnahmebohrung für eine Befestigungsschraube oder als in dem Kunststoffbauteil eingespritzte Befestigungsmutter bzw. eingespritzte Befestigungsschraube ausgebildet sein.

Gemäß einer vorteilhaften Ausgestaltungsform der Erfindung ist das mit den elektrischen und/oder elektronischen Komponenten versehene Kunststoffbauteil als Vormontagebaugruppe ausgebildet, die bei der Montage des Flurförderzeugs an dem Fahrzeugkörper befestigbar ist. Die Ausführung des Kunststoffbauteils mit den daran befestigten elektrischen und/oder elektronischen Komponenten als Vormontagebaugruppe führt zu besonderen Vorteilen, da die Montage der elektrischen und/oder elektronischen Komponenten an dem Kunststoffbauteil außerhalb des Flurförderzeugs und unabhängig von den Taktzeiten an dem Montageband des Flurförderzeugs in die Vormontage verlegt werden kann, wodurch Einsparungen in der Produktion des Flurförderzeugs erzielt werden können.

Weitere Vorteile und Einzelheiten der Erfindung werden anhand des in den schematischen Figuren dargestellten Ausführungsbeispiels näher erläutert. Hierbei zeigt
- Figur 1: ein erfindungsgemäßes Flurförderzeug in einer Seitenansicht,
- Figur 2: eine perspektivische Darstellung des Kunststoffbauteils,
- Figur 3: eine weitere perspektivische Darstellung des Kunststoffbauteils,
- Figur 4: eine Darstellung gemäß der Figur 4 mit an dem Kunststoffbauteil vormontierten elektrischen und/oder elektronischen Komponenten,
- Figur 5: eine perspektivische Darstellung des fertig vormontierten Kunststoffbauteils in einem am Fahrzeugkörper befestigten Zustand und
- Figur 6: eine weitere perspektivische Darstellung des fertig vormontierten Kunststoffbauteils in einem am Fahrzeugkörper befestigten Zustand.

In der Figur 1 ist ein erfindungsgemäßes Flurförderzeug 1 in einer Seitenansicht dargestellt. Das Flurförderzeug 1 ist im dargestellten Ausführungsbeispiel als Gegengewichtsgabelstapler 1a ausgebildet.

Das Flurförderzeug 1 weist einen Fahrzeugkörper 2 auf, der einen Fahrzeugrahmen umfasst. Unterhalb eines Fahrerarbeitsplatzrahmens 3, beispielsweise eines Fahrerschutzdachrahmens, ist ein Aggregateraum 4 vorgesehen. Innerhalb des Fahrerarbeitsplatzrahmens 3 ist ein Fahrerarbeitsplatz 5 mit einem Fahrersitz 6 ausgebildet.

Das Flurförderzeug 1 ist mit elektrischen und/oder elektronischen Komponenten versehen, die an einem in den Figuren 2 bis 6 näher dargestellten Halter 10 befestigt sind, der an dem Fahrzeugkörper 2 befestigt ist.

Der Halter 10 ist - wie aus den Figuren 2 und 3 näher ersichtlich ist - als einteiliges Kunststoffbauteil 11 ausgebildet. Das Kunststoffbauteil 11 ist mit einer Montageschnittstelle 12 versehen, mittels der das Kunststoffbauteil 11 - wie in den Figuren 5 und 5 näher dargestellt ist - an dem Fahrzeugkörper 2 befestigbar ist.

Die Montageschnittstelle 12 ist im dargestellten Ausführungsbeispiel von mehreren Schraubverbindungen 12a, 12b gebildet, mit denen das Kunststoffbauteil 11 am Fahrzeugkörper 2 befestigbar ist. An dem Kunststoffbauteil 11 sind hierzu entsprechende Durchgangsbohrungen ausgebildet, in denen die Schraubverbindungen 12a, 12b aufgenommen sind.

Das Kunststoffbauteil 11 ist weiterhin mit mehreren Befestigungsschnittstellen 20, 21, 22 versehen, an denen die elektrischen und/oder elektronischen Komponenten befestigbar sind.

Im dargestellten Ausführungsbeispiel weist das Kunststoffbauteil 11 zwei seitlich beabstandet angeordnete Flanschplatten 11a, 11b auf. Die seitliche Flanschplatte 11a ist mit der Montageschnittstelle 12 und zwei Befestigungsschnittstellen 21, 22 versehen. Die seitliche Flanschplatte 11b ist an der Flanschplatte 11a an deren Innenseite angeformt und mit der Befestigungsschnittstelle 20 versehen.

An der Befestigungsschnittstelle 20 ist im dargestellten Ausführungsbeispiel - wie in den Figuren 4 bis 6 näher dargestellt ist - als elektrische und/oder elektronische Komponente eine Sicherungsbox 25 mit Sicherungen 26 befestigt.

Die Befestigungsschnittstelle 20 ist im dargestellten Ausführungsbeispiel als Clipsverbindung 30 ausgebildet, die mehrere an dem Kunststoffbauteil 11 ausgebildete Federzapfen 31 umfasst, die die Sicherungsbox 25 kraftschlüssig und/oder formschlüssig haltern. Die Sicherungsbox 25 ist hierzu mit Durchgangsbohrungen 32 versehen, mit denen die Sicherungsbox 25 auf die Federzapfen 31 aufgesteckt werden kann. Die Federzapfen 31 sind an ihrem vorderen Ende mit einem Hinterschnitt versehen, der die Sicherungsbox 25 im aufgesteckten Zustand formschlüssig und kraftschlüssig an dem Kunststoffbauteil 11 haltert.

An der Befestigungsschnittstelle 21 ist im dargestellten Ausführungsbeispiel - wie in den Figuren 4 bis 6 näher dargestellt ist - als elektrische und/oder elektronische Komponente ein Schütz 35 befestigt.

Die Befestigungsschnittstelle 21 ist im dargestellten Ausführungsbeispiel von mehreren Schraubverbindungen gebildet, wobei an dem Kunststoffbauteil 11 mehrere, als Durchgangsbohrungen oder Gewindebohrungen ausgebildete Bohrungen 36 ausgebildet sind, in die nicht näher dargestellte Befestigungsschrauben aufgenommen werden können, mit denen der Schütz 35 an dem Kunststoffbauteil 11 befestigt ist.

An der Befestigungsschnittstelle 22 ist im dargestellten Ausführungsbeispiel - wie in den Figuren 4 und 6 näher dargestellt ist - als elektrische und/oder elektronische Komponenten ein elektrischer Widerstand 40 und ein Relais 41 befestigt.

Die Befestigungsschnittstelle 22 ist im dargestellten Ausführungsbeispiel als Clipsverbindung 30 ausgebildet, die mehrere an dem Kunststoffbauteil 11 ausgebildete Federzapfen 31 umfasst, die den elektrischen Widerstand 40 und das Relais 41 kraftschlüssig und/oder formschlüssig haltern. Der elektrischen Widerstand 40 und das Relais 41 sind hierzu mit nicht näher dargestellten Durchgangsbohrungen versehen, mit denen der elektrischen Widerstand 40 und das Relais 41 auf die Federzapfen 31 aufgesteckt werden können. Die Federzapfen 31 sind an ihrem vorderen Ende mit einem Hinterschnitt versehen, der den elektrischen Widerstand 40 und das Relais 41 im aufgesteckten Zustand formschlüssig und kraftschlüssig an dem Kunststoffbauteil 11 haltern.

Das Kunststoffbauteil 11 ist weiterhin mit stromführenden Kontaktbolzen 50, 51 ,52 versehen ist, an denen - wie in den Figuren 5 und 6 näher ersichtlich ist - elektrische Verbindungskabel 55 befestigbar sind, die zur elektrischen Verbindung der an dem Kunststoffbauteil 11 befestigten elektrischen und/oder elektronischen Komponenten vorgesehen sind.

Das Kunststoffbauteil 11 ist hierzu mit einstückig angeformten Sockeln 63, 64, 65 versehen, in denen die Kontaktbolzen 50, 51, 52, die bevorzugt als Metallbolzen ausgebildet sind, gehaltert sind.

Das Kunststoffbauteil 11 ist bevorzugt als Spritzgussbauteil ausgebildet, wobei die stromführenden Kontaktbolzen 50, 51, 52 in das Spritzgussbauteil eingespritzt sind.

Die Verbindungskabel 55 sind hierzu mit entsprechenden Kabelschuhen versehen, die auf die Kontaktbolzen 50, 51, 52 aufgesteckt werden können und mittels nicht näher dargestellten Befestigungsmuttern, die auf die Kontaktbolzen 50, 51, 52 aufgeschraubt werden können, an den Kontaktbolzen 50, 51, 52 befestigt werden können.

An dem Kunststoffhalter 11 ist in dem dargestellten Ausführungsbeispiel weiterhin ein die elektrischen Verbindungskabel 55 umfassender Kabelbaum 56 befestigt.

Das Kunststoffbauteil 11 ist mit mindestens einer geschlitzten, bohrungsartigen Aufnahmeausnehmungen 60 versehen, in die der Kabelbaum 56 eingelegt werden kann.

Das Kunststoffbauteil 11 ist hierzu zwischen den beiden Flanschplatten 11a, 11b mit mindestens einer Versteifungsrippe 70, 71, 72 versehen, an der jeweils eine entsprechende Aufnahmeausnehmungen 60 ausgebildet ist.

Das mit der Sicherungsbox 25, dem Schütz 35, dem elektrischen Widerstand 40, dem Relais 41 und dem Kabelbaum 56 versehene Kunststoffbauteil 11 ist bevorzugt als Vormontagebaugruppe ausgebildet, die bei der Montage des Flurförderzeugs 1 mittels der Montageschnittstelle 12 an dem Fahrzeugkörper 2 befestigt wird.

An dem als Kunststoffbauteil 11 ausgebildeten Halter 10 werden an einem Vormontagearbeitsplatz die verschiedenen elektrischen und/oder elektronischen Komponenten (Sicherungsbox 25, Schütz 35, elektrischer Widerstand 40, Relais 41) vor dem Einbau im Flurförderzeug vormontiert. An den als Clipsverbindung 30 ausgebildeten Befestigungsschnittstellen 20, 22 können die entsprechenden Komponenten (Sicherungsbox 25, Schütz 35, elektrischer Widerstand 40, Relais 41) werkzeuglos montiert werden. An dem Vormontagearbeitsplatz wird weiterhin der Kabelbaum 56 mit den Verbindungskabeln 55 montiert, wobei die entsprechenden Kabelschuhe auf die Kontaktbolzen 50, 51, 52 montiert werden, die Verbindungskabel 55 mit den an dem Kunststoffbauteil 11 befestigten elektrischen und/oder elektronischen Komponenten verbunden werden und der Kabelbaum 56 in die Aufnahmeausnehmungen 60 eingelegt wird. Das mit den elektrischen und/oder elektronischen Komponenten und dem Kabelbaum 56 vormontierte Kunststoffbauteil 11 kann anschließend als komplette Einheit in der Hauptmontagelinie im Flurförderzeug 1 in einfacher und schneller Weise montiert werden.

Der erfindungsgemäße einteilige Kunststoffbauteil 11 ermöglicht eine Reduzierung der Herstell- und Montagekosten für den Halter 10 der elektrischen und/oder elektronischen Komponenten.

Durch die Ausführung des Halters 10 als einteiliges Kunststoffbauteil 11 werden weiterhin die Leitfähigkeit und Abkopplung an den Verbindungskabeln 55 und den elektrischen und/oder elektronischen Komponenten auf ein Minimum reduziert.

## Patentansprüche

1. Flurförderzeug (1), insbesondere Gegengewichtsgabelstapler (1a), mit einem Fahrzeugkörper (2), wobei das Flurförderzeug (1) mit elektrischen und/oder elektronischen Komponenten versehen ist, die an einem Halter (10) befestigt sind, der am Fahrzeugkörper (2) befestigt ist, **dadurch gekennzeichnet, dass** der Halter (10) als einteiliges Kunststoffbauteil (11) ausgebildet ist, das mit einer Montageschnittstelle (12) versehen ist, mittels der das Kunststoffbauteil (11) an dem Fahrzeugkörper (2) befestigbar ist, und das mit Befestigungsschnittstellen (20, 21, 22) versehen ist, an denen die elektrischen und/oder elektronischen Komponenten befestigbar sind, wobei das Kunststoffbauteil (11) mit stromführenden Kontaktbolzen (50, 51, 52) versehen ist, an denen elektrische Verbindungskabel (55) befestigbar sind.

2. Flurförderzeug (1) nach Anspruch 1, **dadurch gekennzeichnet, dass** das Kunststoffbauteil (11) als Spritzgussbauteil ausgebildet ist und die stromführenden Kontaktbolzen (50, 51, 52) in das Spritzgussbauteil eingespritzt sind.

3. Flurförderzeug (1) nach Anspruch 1 oder 2, **dadurch gekennzeichnet, dass** an dem Kunststoffbauteil (11) eine oder mehrere der folgenden elektrischen und/oder elektronischen Komponenten befestigt sind:
• ein Schütz (35),
• eine Sicherungsbox (25) mit Sicherungen (26),
• ein elektrischer Widerstand (40),
• ein Relais (41),
• ein die elektrischen Verbindungskabel (55) umfassender Kabelbaum (56).

4. Flurförderzeug (1) nach einem der Ansprüche 1 bis 3, **dadurch gekennzeichnet, dass** mindestens eine der Befestigungsschnittstellen (21) als Schraubverbindung ausgebildet ist.

5. Flurförderzeug (1) nach einem der Ansprüche 1 bis 4, **dadurch gekennzeichnet, dass** mindestens eine der Befestigungsschnittstellen (20; 22) als Clipsverbindung (30) ausgebildet ist.

6. Flurförderzeug (1) nach einem der Ansprüche 1 bis 5, **dadurch gekennzeichnet, dass** das Kunststoffbauteil (11) mit mindestens einer geschlitzten Aufnahmeausnehmungen (60) versehen ist, in die der Kabelbaum (56) einlegbar ist.

7. Flurförderzeug (1) nach Anspruch 6, **dadurch gekennzeichnet, dass** das Kunststoffbauteil (11) zwei seitlich beabstandet angeordnete Flanschplatten (11a, 11b) aufweist, an denen jeweils mindestens eine Befestigungsschnittstelle (20; 21; 22) für eine elektrische und/oder elektronische Komponente angeordnet ist, wobei zwischen den beiden Flanschplatten (11a, 11b) mindestens eine Versteifungsrippe (70; 71; 72) ausgebildet ist, an der die Aufnahmeausnehmungen (60) ausgebildet ist.

8. Flurförderzeug (1) nach einem der Ansprüche 1 bis 7, **dadurch gekennzeichnet, dass** die Montageschnittstelle (12) als Schraubverbindung ausgebildet ist.

9. Flurförderzeug (1) nach einem der Ansprüche 1 bis 8, **dadurch gekennzeichnet, dass** das mit den elektrischen und/oder elektronischen Komponenten versehene Kunststoffbauteil (11) als Vormontagebaugruppe ausgebildet ist, die bei der Montage des Flurförderzeugs (1) an dem Fahrzeugkörper (2) befestigbar ist.
